# EUROPÄISCHE PATENTSCHRIFT

(11) **EP 2 958 678 B1**
(45) Veröffentlichungstag und Bekanntmachung des Hinweises auf die Patenterteilung: **26.04.2017**
(21) Anmeldenummer: 14704591.8
(22) Anmeldetag: 14.02.2014
(51) Int. Cl.: B04B 1/08, B04B 7/14

(54) **TRENNTELLERPAKET**
SEPARATOR DISC PACKAGE
ENSEMBLE DE DISQUES SÉPARATEURS

(30) Priorität: 20.02.2013 DE 102013101654
(43) Veröffentlichungstag der Anmeldung: 30.12.2015
(73) Patentinhaber: GEA Mechanical Equipment GmbH, 59302 Oelde (DE)
(72) Erfinder: QUITER, Kathrin, 48317 Drensteinfurt (DE); KÖNIG, Julian, 33098 Paderborn (DE); BATHELT, Thomas, 59302 Oelde (DE)
(74) Vertreter: Specht, Peter
(86) Internationale Anmeldenummer: PCT/EP2014/052954
(87) Internationale Veröffentlichungsnummer: WO 2014/128063

(56) Entgegenhaltungen:
- DE-A1-102011 050 046
- DE-C- 610 987
- US-A- 3 133 880

## Beschreibung

Die Erfindung betrifft ein Trenntellerpaket nach dem Oberbegriff des Anspruchs 1.

Die US 3,133,880 A offenbart ein Trenntellerpaket in einem Separator. Dabei bilden jeweils zwei Trennteller einen Strömungskanal mit einer Mäanderform entlang einer Schnittebene auf welcher die Drehachse des Separators angeordnet ist.

Eine Zentrifuge mit einem Trenntellerpaket wird beispielsweise in der DE 10 2008 051 867 A1 offenbart. Separatorenteller werden gängigerweise aus Metall gefertigt. Üblicherweise werden dabei auf dem Trennteller Laschen in Form von Stegen oder Punkten ausgebildet, welche einerseits die Beabstandung der Teller in axialer Richtung sicherstellen und welche andererseits Strömungswege definieren. Zum technologischen Hintergrund seien ferner die DE 610 987 PS, die DE 195 37 268 C1, die US 3 133 880 A die US 3,335,946 und die DE 17 69 636 genannt, welche jeweils Trennteller mit unterschiedlichsten Laschenanordnungen offenbaren. Ein Ziel der Entwicklung ist es, die Trennteller eines Tellerpaketes eines Separators oder einer sonstigen Zentrifuge derart auszulegen, dass bei der Klärung eines Produktes von Feststoffen eine möglichst gute Klärwirkung erzielt wird.

Das Erreichen dieses Zieles ist die Aufgabe der Erfindung.

Die Erfindung löst diese Aufgabe durch den Gegenstand des Anspruchs 1. Sie schafft ferner eine Separatortrommel mit einem Trenntellerpaket nach Anspruch 14.

Durch die Trennteller mit einem labyrinthartigen Kanalverlauf mit wenigstens zwei- oder mehrfacher Umlenkung des Produktes an stegartigen Laschen um jeweils mehr als 120°, vorzugsweise um mehr als 150°, besonders bevorzugt um jeweils im Wesentlichen 180°, wird eine geführte Strömung erreicht, welche eine bessere Ausnutzung der Klärfläche der Trennteller ermöglicht.

Es ist konstruktiv besonders einfach, wenn der oder die Strömungskanäle durch Erhebungen in Form von ein- oder angeformten oder angesetzten Laschen, als stegartige Laschen der Trennteller begrenzt sind.

Sodann ist es vorteilhaft, wenn vorzugsweise jeder Trennteller durch erste Laschen in Umfangsrichtung in mehrere umfangsverteilte Winkelsegmente unterteilt ist, so dass im Betrieb der Zentrifuge bei rotierender Trommel in Umfangsrichtung keine oder nur wenig Flüssigkeit von Tellersegment zu Tellersegment fließen kann.

Die stegartigen Laschen der Trennteller sind erfindungsgemäß derartig auf dem Trennteller, insbesondere innerhalb der Winkelsegmente verteilt, dass ein zu verarbeitendes Produkt zunächst radial von außen nach innen, dann radial von innen nach außen (erste Umlenkung um quasi bzw. im Wesentlichen 180°) und dann wieder radial von außen nach innen geleitet wird (zweite Umlenkung um im Wesentlichen bzw. quasi 180°). Derart wird eine besonders gute Ausnutzung der Klärfläche erreicht, da ein Produkt relativ lange im Tellerspalt verbleibt, bevor es als geklärte Phase zum Zentrum abgeleitet wird. Derart wird ein sehr vorteilhaftes Strömungsverhalten in einem auch als Z-förmig oder S-förmig zu bezeichnenden Strömungskanal erreicht.

Dabei ist es wiederum besonders vorteilhaft in Hinsicht auf das Abscheideverhalten, wenn der oder die Strömungskanäle derart ausgestaltet sind, dass jedenfalls ein Teil eines im äußeren radialen Drittel in wenigstens einem Steigekanal des Trenntellerpakets in Spalte zwischen den Trenntellern eintretenden Produkts zunächst radial nach innen fließt, dann radial nach außen umgelenkt wird und dann wieder radial nach innen umgelenkt wird, wo es am radialen Innenrand des Trenntellerpakets aus diesem austritt. Durch den Eintritt radial ganz außen und den austritt radial ganz innen wird der Weg des Teiles des Produktes, dass entlang dieses gesamten Weges fließt, besonders vorteilhaft sehr lang.

Gerade ein Umlenken eines zunächst radial nach innen fließenden Produktanteils wieder nach außen findet z.B. in der DE 610 987 PS oder in der US 3,133,880 nicht statt.

Nach einer Variante und auch unabhängig zu betrachtenden weiteren Erfindung ist zwischen zwei sich radial oder im Wesentlichen radial erstreckenden Laschen, insbesondere zwischen der zweiten Lasche eines Tellersegmentes und der ersten Lasche des in Umfangsrichtung nächsten Tellersegments in Umfangsrichtung eine weitere (vorzugsweise vierte) Lasche vorgesehen ist, die eine geringere radiale Höhe aufweist jedenfalls als die auch als Abstandshalter dienenden Laschen, so dass zwischen der vertikalen Oberseite dieser weiteren Lasche und der Unterseite des axial nächsten oberen Tellers eine Querschnittsverringerung bzw. ein Spalt im Strömungskanal gebildet ist, durch den Produkt (insbesondere Feststoffteilchen) nach außen aus dem Tellerpaket strömen kann.

Nachfolgend wird die Erfindung unter Bezug auf die Zeichnung anhand mehrerer Ausführungsbeispiele näher beschrieben. Es zeigen:
- Fig. 1: eine perspektivische Ansicht eines schematisch dargestellten Trenntellers;
- Fig. 2: eine Prinzipskizze eines Düsenseparators, der sich für einen Einsatz der Trennteller aus Fig. 1 eignet;
- Fig.3: eine Draufsicht auf ein Segment eines zweiten Trenntellers;
- Fig.4: einen Draufsicht auf ein Segment eines dritten Trenntellers;
- Fig. 5a: eine perspektivische Ansicht eines vierten Trenntellers; und
- Fig. 5b: eine Ansicht eines Randabschnittes des vierten Trenntellers aus Fig. 5a in Richtung des Pfeiles F in gegenüber Fig. 5a vergrößerter Darstellung.

Fig. 2 zeigt eine als Separator, hier als Düsenseparator, ausgebildete Zentrifuge mit einer um eine Drehachse D rotierbaren Trommel 1, in die jeweils ein Trenntellerpaket 2 aus übereinander angeordneten bzw. gestapelten Trenntellern 3, 3' eingesetzt ist. Die Funktion derartiger Separatoren mit einem Zulauf 4, einem Feststoffraum 5 und Abläufen 6, 7 zur Feststoffentleerung und Flüssigkeitsphase(n)ableitung ist seit langem allgemein bekannt und bedarf daher keiner näheren Erläuterung. Die Drehachse D ist hier vertikal ausgerichtet und die Trommel 2 vorzugsweise doppelkonisch ausgebildet. Sie ermöglicht eine kontinuierliche Verarbeitung, insbesondere Klärung, eines zu verarbeitenden Produktes. Ergänzend kann auch eine Trennung des Produktes in zwei Flüssigkeitsphasen verschiedener Dichte erfolgen. Zur Feststoffentleerung werden vorzugsweise Düsen (Ablauf 6) oder von Kolbenschiebern verschließbare Öffnungen in der Trommel eingesetzt (nicht dargestellt).

Figur 1 zeigt eine schematische Darstellung eines Trenntellers 3 des Trenntellerpakts 2, der vorzugsweise aus einem Metallblech besteht.

Die jeweils benachbarten Trennteller 3 und 3' sind voneinander axial beabstandet angeordnet, so dass zwischen ihnen jeweils ein Spalt, ein sogenannter Tellerspalt, ausgebildet ist.

Der Trennteller 3 weist eine konische Grundform 9 (siehe Fig. 1) auf, so dass eine Abfolge mehrerer Trennteller 3, 3' auch ein im Wesentlichen konisches Trenntellerpaket 2 ausbildet.

Dabei weist der Trennteller 3 einen radialen Außenrand 10 und einen radialen Innenrand 11 auf. An den Trenntellern 3 werden Feststoffe aus einer zu klärenden Flüssigkeit abgeschieden.

Auf der konischen Grundform 9 des Trenntellers 3 sind Erhebungen durch Laschen 12, 13, 14 ausgebildet, die vorzugsweise durch einen Prägevorgang ausgebildet werden können aber auch durch ein Aufsetzen von entsprechenden Stegen auf die Teller. In den Fig. 1, 3, 4 und 5a sind die Laschen zwar gestrichelt schnittartig dargestellt, dies dient jedoch der leichteren Erkennbarkeit zum Erkennen der Laschen, die durch Einprägen, Aufschweißen oder dgl. hergestellt sein können und axial vom Teller vorstehen.

Diese Laschen 12, 13, 14 dienen als Abstandshalter und beeinflussen die Strömung. An der Unterseite der Trennteller sind vorzugsweise keine Laschen vorgesehen. Die Trennteller 3 sind dort glatt oder weisen eine Mikrostrukturierung auf, die im Vergleich zu den vorzugsweise axial um einige Zehntel mm vorstehenden Laschen 12 bis 14 axial sehr niedrig ist.

Die Laschen 12 bis 14 bilden vorzugsweise ein Laschenmuster aus, wie es in Fig. 1 zu erkennen ist.

Zunächst ist die Oberseite der Trennteller 3, vorzugsweise jeder Trennteller 3, durch erste Laschen 12 in Umfangsrichtung in mehrere umfangsverteilte Winkelsegmente unterteilt 15a, b, c, ... unterteilt.
Die ersten Laschen 12 verlaufen radial. Sie erstrecken sich vorzugsweise über wenigstens 90 - 100 % der radialen Länge der Trennteller, vorzugsweise vom Außenrand 10 bis zum Innenrand 11 oder bis unmittelbar vor diese Ränder. In Umfangsrichtung kann vorzugsweise keine Flüssigkeit von Teller-Winkelsegment 15a zu Teller-Winkelsegment 15b usw. fließen.

Im Zusammenspiel mit den weiteren Laschen 13, 14 wird ein labyrinthartiger Strömungskanal 16 ausgebildet, der für eine wenigstens einfache, vorzugsweise aber zweifache oder sogar drei- oder mehrfache Umlenkung durchströmenden Produktes um wenigstens jeweils 120°, vorzugsweise jeweils im Wesentlichen 180° sorgt.

Dies sei nachfolgend näher erläutert.

Neben den ersten Laschen 12 ist in Umfangsrichtung sowie in Drehrichtung D der Zentrifugentrommel beabstandet bzw. versetzt je Winkelsegment 15 a,b,c,... vorzugsweise jeweils eine zweite Lasche 13 ausgebildet, die sich ebenfalls radial erstreckt, und zwar vorzugsweise direkt vom Außenrand 10 radial nach innen, vorzugsweise vom Außenrand 10 um 50% bis 80 % der radialen Erstreckung des Trenntellers 3 nach innen.

Sodann ist je Winkelsegment 15 a, b, c,... vorzugsweise eine dritte Lasche 14 vorhanden. Diese weist nach der Ausführung der Fig. 2 und 3 in Draufsicht auf den Trennteller 3 eine L-Form mit zwei zueinander winklig, insbesondere rechtwinklig, ausgerichteten Schenkeln 14a und 14b auf. Die dritte Lasche 14 geht vorzugsweise direkt in die erste Lasche 12 über bzw. setzt direkt an dieser an.

Vorzugsweise erstreckt sich einer der Schenkel 14a ebenfalls radial. Dieser Schenkel 14a liegt in Drehrichtung zur zweiten Lasche 13 beabstandet zwischen der zweiten Lasche 13 und der ersten Lasche 12 des in Drehrichtung nächsten bzw. benachbarten Tellersegmentes 15b. Der Schenkel 14a erstreckt sich vorzugsweise über mehr als 50% der radialen Erstreckung des Trenntellers 3, wobei er ca. mittig zwischen dem Außenrand 10 und dem Innenrand 11 angeordnet ist. Er weist insbesondere zum Außenrand 10 einen radialen Abstand auf, der wenigstens 5 %, vorzugsweise wenigstens 10% der radialen Erstreckung des Trenntellers 3 beträgt

Das radial innere Ende dieses Schenkels 14a ist über einen sich vorzugsweise in Umfangsrichtung oder senkrecht bzw. im Wesentlichen senkrecht zu dem Schenkel 14a und der ersten Lasche 12 erstreckenden Schenkel 14b mit der ersten Lasche 12 verbunden. Dieser Schenkel 14b liegt vorzugsweise in Umfangsrichtung direkt neben dem Innenrand 11.

Derart wird vorzugsweise in jedem Tellersegment ein labyrinthartiger Strömungskanal 16 in dem Tellersegment 15a, b, c... gebildet, der sich zwischen den Laschen erstreckt und eine Flüssigkeit zweimal um quasi bzw. im Wesentlichen 180° (bzw. quasi 180°) umlenkt.

In einer Einströmzone 16a zwischen den Laschen 12, 13 radial von außen in den Tellerspalt einströmendes Produkt strömt zunächst radial nach innen, wird dann um das innere Ende der zweiten Lasche 13 herum umgelenkt, strömt dann in einer zweiten Zone 16b des Kanals 16 radial nach außen und wird schließlich um das äußere Ende der dritten Lasche 14 wieder radial nach innen in eine Zone 16c umgelenkt. Dabei treten vorzugsweise am radial äußeren Ende der Zone 16b Feststoffe radial nach außen aus dem Trenntellerpaket aus, so dass hier eine Strömung nach außen besteht.

Im Wesentlichen strömt sodann das geklärte Produkt zwischen der dritten Lasche 14 und der ersten Lasche 12 des in Drehrichtung nächsten Tellersegmentes 15b in der dritten Zone 16c des Kanals 16 radial nach innen über den Innenrand 11 und wird dort abgeleitet. Diese Anordnung wiederholt sich vorzugsweise in Umfangsrichtung.

Durch den labyrinthartigen Kanalverlauf mit wenigstens einer oder vorzugsweise wenigstens zweifacher Umlenkung des Produktes in Richtungen P1, P2, P3 um mehr als 120°, insbesondere mehr als 150°, vorzugsweise im Wesentlichen 180°, wird eine geführte Strömung erreicht, welche eine bessere Ausnutzung der Klärfläche ermöglicht.

Fig. 3 und 4 zeigen noch, dass die Trennteller 3 nach einer Variante der bisher diskutierten Erfindung und auch als selbstständig zu betrachtende Erfindung in Umfangsrichtung verteilt abwechselnd Bereiche 17, 18 verschiedenen Außendurchmessers aufweisen können.

Dargestellt ist eine Draufsicht auf eines der Winkelsegmente 15. In den Bereichen 17 etwas kleineren oder größeren Außendurchmessers (vorzugsweise ist der Außendurchmesser hier um 1 bis 10 mm größer oder kleiner als in den Bereichen 18) soll vorzugsweise der Eintritt in die erste Zone 16a des Strömungskanals 16 liegen. In den Bereichen 18 kleineren oder größeren Durchmessers soll dagegen der radiale Austritt für die Feststoffteilchen liegen. Derart wird der Weg des Produktes im Tellerspalt nochmals verlängert und die Klärwirkung optimiert.

Der Trennteller 3 kann optional Öffnungen oder Ausnehmungen aufweisen, welche im Zusammenspiel im montierten Zustand mit weiteren Trenntellern 3' einen Steigekanal ausbilden (nicht dargestellt). Vorzugsweise ist es aber steigekanalfrei ausgebildet, da derart besonders vorteilhaft die Tastsache ausgenutzt werden kann, dass von außen radial in das Tellerpaket 2 einströmendes Produkt bzw. Schleudergut auf seinem Weg radial nach innen zwischen den Trenntellern jeweils mehrfach umgelenkt wird. Sind Steigekanäle vorgesehen, befinden diese sich vorzugsweise im äußeren radialen Drittel des Trenntellerpakets, damit auch derart noch ein relativ langer Weg radial nach innen von dem zu verarbeitenden fliessfähigen Schleudergut zurückgelegt wird. Im Bereich zwischen den Laschen ist die Oberfläche der konischen Trennteller vorzugsweise nicht stufig oder wellig, wie dies die US 3,133,880 zeigt sondern - abgesehen von u.U. vorhandenen mikroskopischen Strukturen an der Telleroberfläche, glattflächig.

Fig. 4 zeigt wie Fig. 3 eine Draufsicht auf ein einzelnes Tellersegment, an das sich in Umfangsrichtung vorzugsweise weitere gleich gestaltete Tellersegmente anschließen.

Nach Fig. 4 sind die erste und die zweite Lasche 12, 13 radial nach Art der Fig. 1 ausgestaltet und ausgerichtet.

Nach Fig. 4 ist die dritte Lasche 14' aber nicht L-Förmig sondern als spitzwinklig - vorzugsweise in einem Winkel zwischen 30° und 60° - zur ersten Lasche 12 ausgerichtete dritte Lasche 14' ausgebildet, die schräg vom Innenrand 11 nach außen verläuft, so dass ihr radial äußeres freies Ende radial nach außen hin (und in Umfangsrichtung) über das radial innere Ende der zweiten Lasche 13 vorsteht. Auch derart wird eine zweifache Umlenkung um 180° erreicht. Die schräge Anordnung der Lasche 14' ermöglicht ein gutes Abgleitenden der Feststoffe an dieser dritten Lasche 14' radial nach außen hin. Es wird deutlich, dass es sehr gut möglich ist, die Erfindung durch Laschenmuster verschiedener Art in die Praxis umzusetzen.

Nach Fig. 5 ist als Option vorgesehen, in Umfangsrichtung zwischen der zweiten Lasche 13 eines Tellersegments und der ersten Lasche 12 des nächsten Tellersegments - vorzugsweise unmittelbar vor dem oder am Außenrand 10 - eine vierte Lasche 19 vorzusehen. Diese vierte Lasche 19 weist - siehe Fig. 5b - allerdings eine geringere radiale Höhe auf als die übrigen auch als Abstandshalter der Teller im Tellerpaket einenden Laschen 12, 13, 14a, b. Auf diese Weise wird zwischen der Oberseite dieser vierten Lasche 19 und der Unterseite des axial nächsten oberen Tellers (in Fig. 5 durch eine gestrichelte Linie T angedeutet, eine Querschnittsverringerung bzw. ein (in der Regel nur einen oder sehr wenige zehntel mm sich axial erstreckender) Spalt 20 im Strömungskanal gebildet, durch den die Strömungsverhältnisse so positiv beeinflusst werden, dass die Feststoffe gut das Tellerpaket nach außen verlassen können, während die Hauptströmung des Produktes nach innen positiv unterstützt wird.

**Bezugszeichen**

| | |
|---|---|
| Trommel | 1 |
| Trenntellerpaket | 2 |
| Trennteller | 3, 3', |
| Zulauf | 4 |
| Feststoffraum | 5 |
| Abläufe | 6, 7 |
| Grundform | 9 |
| äußerer Tellerrand | 10 |
| innerer Tellerrand | 11 |
| Laschen | 12, 13, 14, 14' |
| Schenkel | 14a, b |
| Winkelsegmente | 15a, b, c, ... |
| Strömungskanal | 16 |
| Zonen | 16a, b, c |
| Bereiche | 17, 18 |
| Lasche | 19 |
| Spalt | 20 |
| Pfeile | F, S |
| Richtungen Produktstrom | P1, P2, P3 |

## Patentansprüche

1. Trenntellerpaket für eine drehbare Trommel (1) einer Zentrifuge, insbesondere eines Separators oder einer Vollmantel-Schneckenzentrifuge zur Verarbeitung eines fliessfähigen Produktes im kontinuierlichen Betrieb, welches axial gestapelte konische Trennteller (3, 3') aufweist, wobei zwischen benachbarten Trenntellern jeweils Tellerspalte ausgebildet sind, wobei an einem oder mehreren oder sämtlichen der axial benachbarten Trennteller (3) einer oder mehrere labyrinthartige Strömungskanäle (16) ausgebildet sind, in welchen sich im Betrieb die Strömungsrichtung eines durchfließenden, von Feststoffen zu klärenden Produktes zweifach oder mehrfach um jeweils wenigstens 120° ändert, wobei der oder die Strömungskanäle (16) durch Erhebungen in Form von ein- oder angeformten oder angesetzten Laschen (12, 13, 14) der Trennteller und von jeweils zwei benachbarten Trenntellern (3, 3') begrenzt sind und wobei die Laschen (12, 13, 14) der Trennteller (3) stegartig ausgebildet sind, **dadurch gekennzeichnet, dass** die stegartigen Laschen (12, 13, 14) der Trennteller (3) derartig auf den Trenntellern verteilt sind, dass ein zu verarbeitendes Produkt ganz oder teilweise zunächst radial von außen nach innen, dann radial von innen nach außen und dann wieder radial von außen nach innen geleitet wird.

2. Trenntellerpaket nach Anspruch 1, **dadurch gekennzeichnet, dass** der oder die Strömungskanäle (16) derart ausgestaltet sind, dass sie das zu verarbeitende Produkt zweimal um jeweils im Wesentlichen 180° umlenken.

3. Trenntellerpaket nach einem der vorstehenden Ansprüche 1 oder 2, **dadurch gekennzeichnet, dass** die Trennteller (3) einen radialen Außenrand (10) und einen radialen Innenrand (11) aufweisen und dass die Oberfläche der Trennteller (3) durch erste Laschen (12) in Umfangsrichtung in mehrere umfangsverteilte Winkelsegmente unterteilt (15a, b, c, ...) unterteilt ist, so dass im Betrieb der Zentrifuge bei rotierender Trommel in Umfangsrichtung vorzugsweise keine Flüssigkeit von Winkelsegment zu Winkelsegment fließt.

4. Trenntellerpaket nach einem der vorstehenden Ansprüche, **dadurch gekennzeichnet, dass** die stegartigen Laschen (12, 13, 14) der Trennteller (3) derartig auf den Trenntellern innerhalb der Winkelsegmente (15) verteilt sind, dass ein zu verarbeitendes Produkt ganz oder teilweise zunächst radial von außen nach innen, dann radial von innen nach außen und dann wieder radial von außen nach innen geleitet wird.

5. Trenntellerpaket nach Anspruch 1, **dadurch gekennzeichnet, dass** der oder die Strömungskanäle (16) derart ausgestaltet sind, dass jedenfalls ein Teil eines am Außenumfang in das Trenntellerpaket (2) am Außenrand in Tellerspalte zwischen den Trenntellern (3) eintretenden Produkts zunächst radial nach innen fließt, dann radial nach außen umgelenkt wird und dann wieder radial nach innen umgelenkt wird, wo es am radialen Innenrand des Trenntellerpakets (2) aus diesem austritt.

6. Trenntellerpaket nach einem der vorhergehenden Ansprüche, **dadurch gekennzeichnet, dass** der oder die Strömungskanäle (16) derart ausgestaltet sind, dass jedenfalls ein Teil eines im äußeren radialen Drittel in wenigstens einem Steigekanal des Trenntellerpakets in Tellerspalte zwischen den Trenntellern (3) eintretenden Produkts zunächst radial nach innen fließt, dann radial nach außen umgelenkt wird und dann wieder radial nach innen umgelenkt wird, wo es am radialen Innenrand des Trenntellerpakets (2) aus diesem austritt.

7. Trenntellerpaket nach einem der vorstehenden Ansprüche, **dadurch gekennzeichnet, dass** neben den ersten Laschen (12) in Umfangsrichtung der Zentrifugentrommel beabstandet eine zweite Lasche (13) ausgebildet ist, die sich radial erstreckt, wobei sich die zweite Lasche (13) vorzugsweise über 50% bis 80 % der radialen Breite des Trenntellers (3) erstreckt.

8. Trenntellerpaket nach einem der vorstehenden Ansprüche, **dadurch gekennzeichnet, dass** eine dritte Lasche (14) vorgesehen ist, welche vorzugsweise eine L-Form mit zwei zueinander winklig, insbesondere rechtwinklig, ausgerichteten Schenkeln (14a und 14b) aufweist.

9. Trenntellerpaket nach einem der vorstehenden Ansprüche, **dadurch gekennzeichnet, dass** die dritte Lasche (14') an der ersten Lasche (12) ansetzt und spitzwinklig zu dieser ausgerichtet ist, so dass ihr radial äußeres freies Ende radial nach außen über das innere Ende der zweiten Lasche (13) vorsteht und/oder dass die dritte Lasche (14) an die erste Lasche (12) angrenzt oder direkt in die erste Lasche (12) übergeht.

10. Trenntellerpaket nach einem der vorstehenden Ansprüche, **dadurch gekennzeichnet, dass** sich einer der Schenkel (14a) der dritten Lasche (14) radial erstreckt, so dass dieser Schenkel (14a) der in Drehrichtung zur zweiten Lasche (13) beabstandet zwischen der zweiten Lasche (13) und der ersten Lasche (12) des in Drehrichtung nächsten bzw. jeweils benachbarten Tellersegmentes (15b) liegt und/oder dass sich der Schenkel (14a) über mehr als 50% der radialen Breite des Trenntellers (3) erstreckt, wobei er zum Außenrand (10) einen Abstand aufweist, der wenigstens 5 %, vorzugsweise wenigstens 10% der radialen Breite bzw. Erstreckung des Trenntellers (3) beträgt und/oder dass zwischen dem radial innere Ende des radialen Schenkels (14a) und der ersten Lasche der weitere Schenkel (14b) ausgebildet bzw. angeordnet ist.

11. Trenntellerpaket nach einem der vorstehenden Ansprüche, **dadurch gekennzeichnet, dass** es steigekanalfrei ausgebildet ist.

12. Trenntellerpaket nach einem der vorstehenden Ansprüche oder nach dem Oberbegriff des Anspruchs 1, **dadurch gekennzeichnet, dass** die Trennteller (3) in Umfangsrichtung verteilt abwechselnd Bereiche (17, 18) verschiedenen Außendurchmessers aufweisen.

13. Trenntellerpaket nach einem der vorstehenden Ansprüche, **dadurch gekennzeichnet, dass** zwischen zwei sich radial oder im Wesentlichen radial erstreckenden Laschen, insbesondere zwischen der zweiten Lasche (13) eines Tellersegmentes und der ersten Lasche (12) des in Umfangsrichtung nächsten Tellersegments in Umfangsrichtung eine weitere (vierte) Lasche (19) vorgesehen ist, die eine geringere radiale Höhe aufweist jedenfalls als die auch als Abstandshalter dienenden Laschen (12, 13), so dass zwischen der Oberseite dieser weiteren Lasche (19) und der Unterseite des axial nächsten oberen Tellers eine Querschnittsverringerung bzw. ein Spalt (20) im Strömungskanal gebildet ist, durch den Produkt (insbesondere Feststoffe) nach außen aus dem Tellerpaket strömen kann.

14. Separatortrommel mit einem Trenntellerpaket nach einem der vorstehenden Ansprüche.

## Claims

1. A separator disk package for a rotatable drum (1) of a centrifuge, in particular of a separator or of a sold-bowl helical conveyor centrifuge for the processing of a fluid product in continuous operation, which separator disk package comprises axially stacked conical separator disks (3, 3'), wherein, between adjacent separator disks, disk gaps are respectively formed, wherein on one or more or all of the axially adjacent separator disks (3) are configured one or more labyrinth-like flow channels (16), in which, during operation, the direction of flow of a through-flowing product, which is to be clarified of solids, changes on two or more occasions through respectively at least 120°, wherein the flow channel or flow channels (16) is/are bounded by elevations in the form of formed-in or formed-on or attached lugs (12, 13, 14) of the separator disks, and by respectively two adjacent separator disks (3, 3') and wherein the lugs (12, 13, 14) of the separator disks (3) are of web-like configuration, **characterized in that** the web-like lugs (12, 13, 14) of the separator disks (3) are distributed in such a way on the separator disks that a product to be processed is conducted wholly or in part initially radially from outside to in, then radially from inside to out, and then back radially from outside to in.

2. The separator disk package as claimed in claim 1, **characterized in that** the flow channel or flow channels (16) is/are designed such that they twice divert the product to be processed through substantially 180° respectively.

3. The separator disk package as claimed in one of the preceding claims 1 or 2, **characterized in that** the separator disks (3) have a radial outer rim (10) and a radial inner rim (11), and **in that** the surface of the separator disks (3) is divided by first lugs (12) in the peripheral direction into a plurality of peripherally distributed angular segments (15a, b, c, ...), so that, during operation of the centrifuge with rotating drum, preferably no liquid flows from angular segment to angular segment in the peripheral direction.

4. The separator disk package as claimed in one of the preceding claims, **characterized in that** the web-like lugs (12, 13, 14) of the separator disks (3) are distributed in such a way on the separator disks within the angular segments (15), that a product to be processed is conducted wholly or in part initially radially from outside to in, then radially from inside to out, and then back radially from outside to in.

5. The separator disk package as claimed in claim 1, **characterized in that** the flow channel or flow channels (16) is/are designed such that in any event a part of a product, which product enters on the outer periphery into the separator disk package (2) on the outer rim into disk gaps between the separator disks (3), initially flows radially inward, is then diverted radially outward, and then is diverted back radially inward, where it, at the radial inner rim of the separator disk package (2), is discharged from the latter.

6. The separator disk package as claimed in one of the preceding claims, **characterized in that** the flow channel or flow channels (16) is/are designed such that in any event a part of a product, which product enters in the outer radial third in at least one rising channel of the separator disk package into disk gaps between the separator disks (3), initially flows radially inward, is then diverted radially outward, and then is diverted back radially inward, where it, at the radial inner rim of the separator disk package (2), is discharged from the latter.

7. The separator disk package as claimed in one of the preceding claims, **characterized in that**, in addition to the first lugs (12), distanced in the peripheral direction of the centrifuge drum, there is formed a second lug (13), which extends radially, wherein the second lug (13) extends preferably over 50% to 80% of the radial width of the separator disk (3).

8. The separator disk package as claimed in one of the preceding claims, **characterized in that** a third lug (14) is provided, which third lug has an L-shape comprising two legs (14a and 14b) oriented at an angle, in particular a right angle, to each other.

9. The separator disk package as claimed in one of the preceding claims, **characterized in that** the third lug (14') is attached to the first lug (12) and oriented at an acute angle to the latter, so that its radially outer free end protrudes radially outward over the inner end of the second lug (13) and/or that the third lug (14) adjoins the first lug (12) or passes directly into the first lug (12).

10. The separator disk package as claimed in one of the preceding claims, **characterized in that** one of the legs (14a) of the third lug (14) extends radially, so that this leg (14a) lies, distanced in the rotational direction from the second lug (13), between the second lug (13) and the first lug (12) of the, in the rotational direction, next or respectively adjacent disk segment (15b)and/or that the leg (14a) extends over more than 50% of the radial width of the separator disk (3), wherein it has a distance to the outer rim (10) which amounts to at least 5%, preferably at least 10% of the radial width or extent of the separator disk (3) and/or that, between the radially inner end of the radial leg (14a) and the first lug, the further lug (14b) is formed or arranged.

11. The separator disk package as claimed in one of the preceding claims, **characterized in that** it is configured free of a rising channel.

12. The separator disk package as claimed in one of the preceding claims or according to the preamble of claim 1, **characterized in that** the separator disks (3), distributed in the peripheral direction, alternately have regions (17, 18) of different outer diameter.

13. The separator disk package as claimed in one of the preceding claims, **characterized in that** between two radially or substantially radially extending lugs, in particular between the second lug (13) of a disk segment and the first lug (12) of the, in the peripheral direction, next disk segment in the peripheral direction, there is provided a further (fourth) lug (19), which has a lesser radial height, in any event than the lugs (12, 13) also serving as spacers, so that, between the top side of this further lug (19) and the bottom side of the axially next upper disk, a cross-sectional reduction or a gap (20) is formed in the flow channel, through which product (in particular solids) can flow outward out of the disk package.

14. A separator drum having a separator disk package as claimed in one of the preceding claims.

## Revendications

1. Paquet de disques de séparation pour un tambour rotatif (1) d'une centrifugeuse, en particulier d'un séparateur ou d'une centrifugeuse à vis sans fin à bol plein pour le traitement d'un produit fluide en fonctionnement continu, qui possède des disques de séparation coniques (3, 3') empilés dans le sens axial, dans lequel des interstices entre les disques sont formés entre les disques de séparation voisins, dans lequel sont formés sur un ou plusieurs ou tous les disques de séparation (3) voisins dans le sens axial un ou plusieurs canaux d'écoulement (16) en labyrinthe dans lesquels le sens de circulation d'un produit en circulation qui doit être débarrassé de ses solides change deux fois ou plusieurs fois d'au moins 120° à chaque fois, le ou les canaux d'écoulement (16) étant délimités par des reliefs prenant la forme de pattes (12, 13, 14) formées ou moulées ou posées sur les disques de séparation et par deux disques de séparation (3,3') voisins, et dans lequel les pattes (12, 13, 14) des disques de séparation (3) ont la forme de barrettes, **caractérisé en ce que** les pattes (12, 13, 14) en forme de barrettes des disques de séparation (3) sont réparties sur les disques de séparation de telle façon qu'un produit à traiter soit guidé, entièrement ou en partie, d'abord de l'extérieur vers l'intérieur dans le sens radial, puis de l'intérieur vers l'extérieur dans le sens radial et à nouveau de l'extérieur vers l'intérieur dans le sens radial.

2. Paquet de disques de séparation selon la revendication 1, **caractérisé en ce que** le ou les canaux d'écoulement (16) sont conformés de telle manière qu'ils dévient deux fois le produit à traiter de sensiblement 180° à chaque fois.

3. Paquet de disques de séparation selon l'une des revendications 1 ou 2, **caractérisé en ce que** les disques de séparation (3) présentent un bord radial extérieur (10) et un bord radial intérieur (11) et **en ce que** la surface des disques de séparation (3) est divisée par des premières pattes (12) dans le sens de la circonférence en plusieurs segments angulaires (15a, b, c...) répartis sur la circonférence, de sorte que pendant le fonctionnement de la centrifugeuse, lorsque le tambour tourne, aucun liquide ne coule de préférence dans le sens de la circonférence d'un segment angulaire à un autre.

4. Paquet de disques de séparation selon l'une des revendications précédentes, **caractérisé en ce que** les pattes (12, 13, 14) en forme de barrettes des disques de séparation (3) sont réparties sur les disques de séparation à l'intérieur des segments angulaires (15) de telle manière qu'un produit à traiter est guidé, entièrement ou en partie, d'abord de l'extérieur vers l'intérieur dans le sens radial, puis de l'intérieur vers l'extérieur dans le sens radial et à nouveau de l'extérieur vers l'intérieur dans le sens radial.

5. Paquet de disques de séparation selon la revendication 1, **caractérisé en ce que** le ou les canaux d'écoulement (16) sont conformés de telle façon que dans tous les cas, une partie d'un produit entrant sur la circonférence extérieure dans le paquet de disques de séparation (2) sur le bord extérieur dans l'interstice entre les disques de séparation (3) s'écoule d'abord vers l'intérieur dans le sens radial, puis est déviée vers l'extérieur dans le sens radial et à nouveau déviée vers l'intérieur dans le sens radial pour sortir du paquet de disques de séparation (2) sur le bord radial intérieur de celui-ci.

6. Paquet de disques de séparation selon l'une des revendications précédentes, **caractérisé en ce que** le ou les canaux d'écoulement (16) sont conformés de telle manière que dans tous les cas, une partie d'un produit entrant dans le tiers extérieur dans le sens radial dans au moins un canal de montée du paquet de disques de séparation dans l'interstice entre les disques de séparation (3) s'écoule d'abord vers l'intérieur dans le sens radial, puis est déviée vers l'extérieur dans le sens radial et à nouveau déviée vers l'intérieur dans le sens radial pour sortir du paquet de disques de séparation (2) sur le bord radial intérieur de celui-ci.

7. Paquet de disques de séparation selon l'une des revendications précédentes, **caractérisé en ce qu'**outre les premières pattes (12), une deuxième patte (13) est formée à distance sur la circonférence de la centrifugeuse et s'étend dans le sens radial, la deuxième patte (13) s'étendant de préférence sur 50 % à 80 % de la largeur radiale du disque de séparation (3).

8. Paquet de disques de séparation selon l'une des revendications précédentes, **caractérisé en ce qu'**il est prévu une troisième patte (14) qui présente de préférence une forme de L avec deux bras (14a et 14b) orientés selon un angle, de préférence à angle droit.

9. Paquet de disques de séparation selon l'une des revendications précédentes, **caractérisé en ce que** la troisième patte (14') s'appuie sur la première patte (12) et forme un angle aigu avec celle-ci, de sorte que son extrémité libre extérieure dans le sens radial dépasse dans le sens radial vers l'extérieur par-dessus l'extrémité intérieure de la deuxième patte (13) et/ou **en ce que** la troisième patte (14) est contiguë de la première patte (12) ou se raccorde directement à la première patte (12).

10. Paquet de disques de séparation selon l'une des revendications précédentes, **caractérisé en ce que** l'un des bras (14a) de la troisième patte (14) s'étend dans le sens radial de telle façon que ce bras (14a), qui se trouve à distance de la deuxième patte (13) dans le sens de rotation entre la deuxième patte (13) et la première patte (12) du segment de disque (15b) le plus proche ou voisin dans le sens de la circonférence et/ou **en ce que** le bras (14a) s'étend sur plus de 50 % de la largeur radiale du disque de séparation (3) à une distance du bord extérieur (10) qui représente au moins 5 %, de préférence au moins 10 % de la largeur ou de l'étendue radiale du disque de séparation (3) et/ou **en ce que** l'autre bras (14b) est formé ou disposé entre l'extrémité intérieure dans le sens radial du bras radial (14a) et la première patte.

11. Paquet de disques de séparation selon l'une des revendications précédentes, **caractérisé en ce qu'**il est conformé sans canaux de montée.

12. Paquet de disques de séparation selon l'une des revendications précédentes ou selon le préambule de la revendication 1, **caractérisé en ce que** les disques de séparation (3) présentent, réparties sur la circonférence, des zones (17, 18) alternées ayant un diamètre extérieur différent.

13. Paquet de disques de séparation selon l'une des revendications précédentes, **caractérisé en ce qu'**il est prévu dans le sens de la circonférence entre deux pattes s'étendant dans le sens radial ou sensiblement dans le sens radial, en particulier entre la deuxième patte (13) d'un segment de disque et la première patte (12) du segment de disque suivant dans le sens de la circonférence une autre (quatrième) patte (19) qui a une plus petite hauteur radiale que les pattes (12, 13) qui servent aussi d'éléments d'écartement, de sorte qu'il se forme entre la face supérieure de cette autre patte (19) et la face inférieure du disque suivant vers le haut dans le sens axial une réduction de la section ou un interstice (20) dans le canal d'écoulement par lequel le produit (en particulier les solides) peut s'écouler vers l'extérieur et sortir du paquet de disques.

14. Tambour de séparateur avec un paquet de disques de séparation selon l'une des revendications précédentes.
